# EUROPÄISCHE PATENTSCHRIFT

(11) **EP 1 129 952 B1**
(45) Veröffentlichungstag und Bekanntmachung des Hinweises auf die Patenterteilung: **12.05.2004**
(21) Anmeldenummer: 00127806.8
(22) Anmeldetag: 19.12.2000
(51) Int. Cl.: B65C 9/18, B65C 9/24

(54) **Verfahren und Vorrichtung zum Anbringen von Abziehbildern auf Behältern**
Method and apparatus for applying decals on containers
Méthode et dispositif pour l'application de decalcomanies sur conteneurs

(30) Priorität: 24.12.1999 DE 19962980; 23.03.2000 DE 10014466
(43) Veröffentlichungstag der Anmeldung: 05.09.2001
(73) Patentinhaber: Cansol AG, 9320 Stachen (CH); Stoffel, Gerd, D-78465 Konstanz (DE)
(72) Erfinder: Stoffel, Gerd, 78465 Konstanz (DE)
(74) Vertreter: Weiss, Peter, Dr.

(56) Entgegenhaltungen:
- EP-A- 0 082 288
- EP-A- 0 501 105
- EP-A- 0 919 486
- EP-A- 0 930 237
- WO-A-90/05088
- WO-A-97/13645
- WO-A-98/00294
- GB-A- 2 141 384
- GB-A- 2 259 888
- US-A- 5 702 559
- US-A- 5 709 770

## Beschreibung

Die Erfindung betrifft ein Verfahren zum Herstellen von mit einem Aufdruck auf seiner Mantelfläche versehenen Behälter, insbesondere einer Aerosoldose aus Aluminium, welcher bevorzugt vor dem Aufdruck als ein im wesentlichen zylindrischer Körper mit einer im wesentlichen zylindrischen Mantelfläche vorliegt, wobei eine Folie mit Erhöhungen bedruckt wird oder Vertiefungen in sie eingebracht werden und ein Abschnitt dieser Folie dann mit einer Applikationswalze auf die Mantelfläche des Behälters aufgebracht wird, sowie eine Vorrichtung hierfür.

Aerosoldosen werden heute in der Regel aus einer Metallronde, beispielsweise aus einer Aluminiumronde, fliessgepresst. Auf diese Weise wird ein zylindrischer Körper hergestellt.

Danach wird der zylindrische Dosenkörper in einer Waschanlage gereinigt und in einer Bedruckungsstation mit einem Aufdruck versehen. Dieser Teil nimmt in einer Herstellungslinie etwa ein Drittel der Linie ein, was zu hohen Investitionskosten führt.

Erst nach dem Bedrucken wird der Behälter weiterbearbeitet. Beispielsweise wird dann der Behälterrand eingezogen und gebördelt, damit nach dem Befüllen des Behälters oder eines Innenbeutels ein Ventil auf den Behälterrand aufgesetzt werden kann.

Aus der EP-A 0 919 486 ist ein Verfahren und eine Vorrichtung zum Aufbringen eines bedruckten Labels auf einen Metallbehälter bekannt. Dabei werden einzelne Labels einer Bedruckungsstation zugeführt und die Behälter mit dem einzelnen Label versehen.

Aus der EP-A 0 082 288 ist eine Vorrichtung zum Übertragen von Druckdekoren bekannt. Diese Druckdekore befinden sich auf einem Trägerband. Das jeweilige Druckdekor wird unter Druck und Wärme von dem bewegten Trägerband auf die sich bewegende Oberfläche des Gegenstandes übertragen. Das Trägerband wird dann als Abfall wieder aufgewickelt.

Ein Verfahren und eine Vorrichtung der o.g. Art ist aus der US 5 702 559 bekannt. Dort wird eine Druckfolie von einer Rolle abgerollt und über eine erste Vakuumwalze geführt. An dieser ersten Vakuumwalze wird jeweils ein Label von der Druckfolie abgeschnitten und auf eine zweite Vakuumwalze übertragen, von der dann die beabstandeten Labels von den jeweiligen Behältern, die bedruckt werden sollen, übernommen werden.

Der vorliegenden Erfindung liegt die Aufgabe zugrunde, die Herstellung eines Behälters zu verbilligen und zu vereinfachen und den Behälter mit einem verbesserten Aufdruck zu versehen.

Zur Lösung dieser Aufgabe führt, dass der Abschnitt von der Folie auf der Applikationswalze während deren Drehung abgeschnitten wird und bis zur Übertragung auf den Behälter auf der Applikationswalze verbleibt.

Der Abstand zwischen den Querschneidemessern bestimmt die Folienabschnittslänge, die dem Umfang des jeweiligen Behälters entsprechen muss. Das feststehende Gegenmesser schneidet die Folie jeweils, wenn eine Klinge der rotierenden Trommel die Stelle des Gegenmessers passiert.

Der gesamte Druckvorgang ist bereits beendet, bevor die Folie auf die Mantelfläche des Behälters aufgebracht wird. Auf diese Weise ist es möglich die Behälteroberfläche mit einem Aufdruck zu versehen. Hierzu gehören vor allem das Aufbringen von Erhöhungen oder das Einbringen von Vertiefungen in die Folie. Damit bekommen aber die Oberflächen von den Behältern ganz andere Strukturen, weshalb die Gestaltung der Oberflächen viele andere Möglichkeiten zulässt.

Obwohl das Material für die Folie auch ein anderes, bspw. Kunststoff sein kann, wird bevorzugt eine Folie aus einem Metall und hier vor allem aus Aluminium mit der/den Erhöhung/en oder Vertiefungen versehen. Gerade Aluminium kann in einer sehr dünnen Folie hergestellt werden, so dass auf der Dosenoberfläche kaum ein Auftrag stattfindet. Bevorzugt wird eine Folie mit einer Dicke von 0,12 bis 0,20 mm verwendet.

Zudem passt sich die Aluminiumfolie bei einem späteren Einziehen des Oeffnungsrandes der Oberfläche des Behälters auch in diesem Bereich an, so dass keine Falten entstehen. Es hat sich allerdings herausgestellt, dass beim Einziehen mehr Züge gemacht werden müssen. Auch bedrucken lässt sich Aluminium mit bekannten Druckverfahren hervorragend, so dass Muster od. dgl. auf der Folie in hervorragender Qualität hergestellt werden können. Die Erhöhungen auf der Folie werden bevorzugt im Tief-, Offset-, Flexo-, Digitaloder Siebdruck hergestellt.

Ein wesentlicher Vorteil der vorliegenden Erfindung liegt darin, dass die aufgedruckten Erhöhungen eine Bedeutung haben können. Beispielsweise können so die Behälter mit einer Blindenschrift versehen werden.

Die Folie wird bevorzugt auf ihrer Rückseite zur Mantelfläche des Behälters hin beschichtet. Dabei besteht die Beschichtung aus einem Lack, der eine gute Haftung auf der Oberfläche des Behälters gewährleistet. Zu diesem Zweck wird der Behälter vor dem Aufbringen der Folie erwärmt und zwar bevorzugt auf eine Temperatur von 120° bis 180°C. Als Lacke kommen vor allem Heissklebe-, Schnellklebe-, Thermohaft-, Thermoverbund- und Thermolaminierlacke in Betracht.

Ein grosser Vorteil besteht auch darin, dass eine zusätzliche Bedruckungsstation in der Dosenherstellungslinie nicht erforderlich ist, wodurch die gesamte Laminierlinie um etwa ein Drittel verkürzt werden kann. Dadurch werden auch die Investionskosten erheblich vermindert.

Die vorliegende Erfindung umfasst auch eine Vorrichtung zum Herstellen von mit einem Aufdruck auf seiner Mantelfläche versehenen Behälter, insbesondere einer Aerosoldose aus Aluminium, wobei zum Aufbringen einer Folie mit einem Aufdruck/Eindruck auf den Behälter eine Wickelstation vorgesehen und dieser eine Zuführeinrichtung für die Behälter zugeordnet und in der Wickelstation eine Applikationswalze vorgesehen ist.

Der Applikationswalze soll zumindest ein Querschneidemesser zugeordnet sein, welches geringfügig über den Umfang der Applikationswalze hervorsteht und beim Vorbeidrehen mit einem Gegenmesser zusammenwirkt.

Dabei ist jede beliebige Zuführeinrichtung denkbar. Aus Platzgründen und von der Funktion her wird ein Drehstern bevorzugt, der eine Mehrzahl von Dornen aufweist, auf denen die Behälter aufgesteckt sind. Der Drehstern ist bevorzugt getaktet und zum Ausgleich von Toleranzen mit einer Beschichtung, bspw. aus Gummi oder Polyurethan versehen.

An dem Drehstern soll der Wickelstation eine Aufheizzone vorgeschaltet sein, in der die Behälter auf eine gewünschte Temperatur aufgeheizt werden. Bevorzugt sind die Dorne, auf welche die Behälter aufgesteckt sind, aufheizbar, so dass eine Erwärmung der Behälter von innen her erfolgt. Diese Temperatur soll so bemessen sein, dass eine Haftung der Folie auf der Oberfläche über die Heisssiegelschicht gewährleistet ist. Durch die Taktzeit ist auch die Zeit für das Aufwärmen der Behälter genügend.

In einem bevorzugten Ausführungsbeispiel der Erfindung ist in der Wickelstation eine Vakuumwalze als Applikationswalze vorgesehen. Diese kann als Vakuumwalze ausgebildet sein, deren Inneres zumindest teilweise innerhalb eines Vakuumsegments an eine Vakuumquelle angeschlossen ist. Der Walzenmantel selbst ist in diesem Fall perforiert, so dass Luft in das Innere der Vakuumwalze eingesaugt wird. Mit diesem Vakuum kann die Folie plan und glatt auf der Vakuumwalze gehalten und dem Behälter zugeführt werden.

Durch Toleranzen in der Foliendicke oder im Umfang des Applikationszylinders können Summenfehler entstehen, welche das bedruckte Bild der Folie gegenüber den Querschneidemessern aus dem Register bringen können. Zu diesem Zweck soll bevorzugt der Applikationszylinder als Expansionszylinder ausgebildet sein. Auch hierzu sind viele Möglichkeiten denkbar, die von der vorliegenden Erfindung umfasst werden sollen.

In einem einfachen Ausführungsbeispiel besteht die Applikationswalze aus einem Mantel, der in verschiedene Segmente aufgeteilt ist. Diese Segmente können noch über einen flexiblen Streifen balgartig miteinander verbunden sein. Zum Weiten dieser Applikationswalze werden von der Stirnseite her Konen axial eingeschoben, so dass sich die Segmente voneinander entfernen oder einander annähern können.

Es hat sich als ratsam erwiesen, der Vakuumwalze noch eine Druckrolle nachzuschalten, welche in einer nachfolgenden Taktstation mit dem Dorn bzw. Behälter zusammenwirkt. Mittels dieser Druckrolle wird die Folie auf den Behälter angedrückt.

Ferner ist auch daran gedacht, dass der Wickelstation ein Markenleser und eine Bahnkantenregelung vorgeschaltet wird. Der Markenleser bestimmt die Länge der Folie, welche über einen Taktvorschub der Wickelstation zugeführt wird.

An einer anderen Stelle der Anlage kann die Folie entsprechend den gewünschten Folienabschnitten markiert werden, wobei darauf geachtet wird, dass die Ueberlappung der Folie nach dem Aufwickeln auf den Behälter so gering wie möglich ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematische Darstellung einer erfindungsgemässen Vorrichtung zum Herstellen von mit einem Aufdruck/Eindruck auf seiner Mantelfläche versehenen Behälter;
Figur 2 eine schematische Darstellung eines Teils eines erfindungsgemässen Ausführungsbeispiels der Vorrichtung nach Figur 1.

Die mit dem Aufdruck/Eindruck zu versehenen Behälter werden in einer Zuführeinrichtung, die im vorliegenden Ausführungsbeispiel als ein Drehstern 1 ausgebildet ist, auf Dornen 2 einer Wickelstation 3 zugeführt. Dabei durchlaufen die Behälter 4 eine Aufheizzone 5 auf heizbaren Dornen 2, die nur durch einen Pfeil angedeutet ist. Der Antrieb des Drehsterns 1 ist getaktet, so dass die Behälter 4, da sie relativ lange in der Aufheizzone 5 verweilen, auf eine relativ hohe Tempetratur von 120° bis 180°C gebracht werden können.

In der Wickelstation 3 befindet sich eine Druckrolle 6, welche schwenkbar angeordnet ist. Ein Schwenkarm 7 ist strichpunktiert angedeutet. Sein anderes Ende befindet sich an einer Achse einer Walze 8 eines Walzenpaares, so dass die Druckrolle 6 von dem Behälter 4 abgehoben werden kann.

Die Walze 8 wirkt mit einer zweiten Walze 9 zusammen. Auch sie bewegen sich getaktet. Beide Walzen 8 und 9 nehmen zwischen sich eine Folienbahn auf, welche mit dem Aufdruck bzw. Eindruck versehen ist. Diese Folie 11 ist vormarkiert und kommt von einem Wickel 10 und umläuft eine Umlenkrollen 12.1, bevor sie zu einem Spleisstisch 13 gelangt.

Nach einer weiteren Umlenkrolle 12.2 läuft die Folie 11 in eine Einrichtung 14 zur Bahnkantenregelung ein. In dieser Einrichtung umläuft die Folie zwei weitere Umlenkrollen 12.3 und 12.4.

Danach umschlingt die Folie teilweise eine Vorschubwalze 15, der zwei Andruckrollen 16.1 und 16.2 zugeordnet sind.

Die Folie 11 bildet nun eine Ausgleichsschlinge 17, in der eine Tänzerrolle 18 liegt, bevor sie auf eine weitere Umlenkrolle 12.5 aufläuft. Zwischen dieser Umlenkrolle 12.5 und dem Walzenpaar 8/9 ist ein Markenleser 19 vorgesehen, über den der Vorschubtakt für die Folie bestimmt wird.

Die Funktionsweise der vorliegenden Erfindung ist folgende:

Behälter, insbesondere Aerosoldosen, werden fortlaufend auf die heizbare Dorne 2 des Drehsterns 1 an einer Beladestelle 20 aufgegeben. Diese Dorne 2 werden in der Aufheizzone 5 auf die gewünschte Temperatur aufgeheizt. Die erwärmten Behälter gelangen dann in die Wickelstation 3.

Von dem Folienvorschub bzw. der Vorschubwalze 15 wird Folie 11 von dem Wickel 10 abgezogen. Für das Verbinden des Endes einer Folie mit dem Anfang einer neuen Folienbahn ist eine Spleissstation 13 vorgesehen. In der Einrichtung 14 zur Bahnkantenregulierung werden die Kanten der Folie 11 ausgerichtet.

Bevorzugt unabhängig von dem Folienvorschub 15 wird durch das Walzenpaar 8/9 im Taktvorschub die Folie angezogen, wobei die Ausgleichsschlinge als Speicher wirkt.

Vom Markenleser 19 wird die Folie 11 entgültig zum Zuführen zur Wickelstation vorbereitet und ausgerichtet.

Bevor der Folienanfang auf den Behälter aufgelegt wird, wird die Druckrolle 6 weggeschwenkt. Nachdem dann der Folienanfang auf dem Behälter 4 aufliegt, wird die Druckrolle 6 in ihre Gebrauchslage geschwenkt und der Taktvorschub 8/9 in Gang gesetzt. Die angetriebene Druckrolle 6 drückt auf den Mantel des Behälters und walzt die Folie auf den Mantel, wobei sie den Behälter an dem Dorn 2 mitdreht.

Das Ende des Folienstücks wird von einem Messer 21 zwischen Walzenpaar 8/9 und Druckrolle abgeschnitten. Der Drehstern 1 dreht weiter und der Behälter 4 wird in einem Auswerferbereich 22 von dem Dorn 4 abgenommen und in einen Transportbehälter 23 übergeben, mit dem er dann zu einer nächsten Bearbeitungsstation gelangt.

In Figur 2 ist ein erfindungsgemässes Ausführungsbeispiel einer Wickelstation 3.1 gezeigt. Die Wickelstation 3.1 weist eine Vakuumwalze 24 als Applikationswalze auf, deren Walzenmantel 25 mit nicht näher gezeigten Öffnungen versehen ist.

Im Inneren der Vakuumwalze 24 befindet sich eine Trennwand 26, welche das Innere der Vakuumwalze 24 in ein Vakuumsegment 27 und ein Segment 28 unterteilt, in welchem Normaldruck herrscht.

Der Vakuumwalze 24 ist ferner das Messer 21.1 zum Abschneiden der Folie zugeordnet. Zum Zusammenwirken mit dem Messer 21.1 können in der Vakuumwalze 24 Querschneidemesser 30 vorgesehen werden. Diese Querschneidemesser stehen geringfügig über den Umfang der Vakuumwalze 24 hervor und wirken beim Vorbeidrehen mit dem Messer 21'zusammen, wobei die Folie an der gewünschten Stelle abgeschert bzw. abgetrennt wird. Hierzu kann bspw. das Messer 21.1 auch etwas schräg gestellt werden. Ferner ist an der nächsten Taktstelle eine Druckrolle 29 vorgesehen, welche den Behälter auf dem Dorn 2 abrollt, so dass die Folie auf dem Behälter aufgedrückt wird.

Diese Ausgestaltung hat den Vorteil, dass die Folie 11 auf der Vakuumwalze 24 im Bereich des Vakuumsegments 27 glatt gehalten und.so auf den Behälter 4 übergeben wird.

Durch Toleranzen in der Foliendicke oder im Umfang der Applikationswalze können Summenfehler entstehen, welche das bedruckte Bild auf der Folie gegenüber den Querschneidmessern 30 aus dem Register bringen können. Deshalb soll bevorzugt die Applikationswalze als Expansionszylinder ausgebildet sein, d. h., dieser Zylinder kann im Umfang wachsen oder kleiner werden. Auf diese Weise kann der Abstand zwischen den Querschneidmessern 30 reguliert werden. Das Bild der bedruckten Folie gegenüber den Querschneidmessern wird in diesem Sinne geregelt.

Als Expansionswalze kann die Applikationswalze an ihrem Umfang in Achsrichtung mit mehreren Schlitzen versehen sein, wodurch einzelne Walzensegmente von einenander getrennt sind. Durch zwei Konen, die jeweils von der Stirnseite her in die Walze eingeschoben und bewegt werden, kann der Zylinder aufgeweitet oder wieder verkleinert werden.

Um ferner Toleranzen der Applikationswalze gegenüber dem Drehstern auszugleichen und ein faltenfreies Wickeln der Folie zu erreichen, sollte die Applikationswalze mit einem flexiblen Material beschichtet sein, vorzugsweise mit Gummi oder Polyurethan.

## Patentansprüche

1. Verfahren zum Herstellen von mit einem Aufdruck auf seiner Mantelfläche versehenen Behälter (4), insbesondere einer Aerosoldose aus Aluminium, welcher bevorzugt vor dem Aufdruck als ein im wesentlichen zylindrischer Körper mit einer im wesentlichen zylindrischen Mantelfläche vorliegt, wobei eine Folie (11) mit Erhöhungen bedruckt wird oder Vertiefungen in sie eingebracht werden und ein Abschnitt dieser Folie dann mit einer Applikationswalze (24) auf die Mantelfläche des Behälters (4) aufgebracht wird,
**dadurch gekennzeichnet,**
**dass** der Abschnitt von der Folie auf der Applikationswalze (24) während deren Drehung abgeschnitten wird und bis zur Übertragung auf den Behälter (4) auf der Applikationswalze (24) verbleibt.

2. Verfahren nach Anspruch 1, **dadurch gekennzeichnet, dass** eine Folie (11) mit einer Dicke von 0,012 mm bis 0,020 mm verwendet wird.

3. Verfahren nach Anspruch 1 oder 2, **dadurch gekennzeichnet, dass** die Erhöhungen auf der Folie im Tief-, Offset-, Flexo-, Digital- oder Siebdruck hergestellt werden.

4. Verfahren nach einem der Ansprüche 1 bis 3, **dadurch gekennzeichnet, dass** die Folie auf ihrer Rückseite zur Mantelfläche des Behälters hin beschichtet wird, wobei die Beschichtung auf der Rückseite der Folie (11) aus einem Lack, insbesondere aus einem Heissklebe-, Schmelzklebe-, Thermohaft-, Thermoverbund- oder Thermolaminierlack besteht.

5. Verfahren nach wenigstens einem der Ansprüche 1 bis 4, **dadurch gekennzeichnet, dass** der Behälter (4) vor dem Aufbringen der Folie (11) auf eine Temperatur von 120° bis' 180°C erwärmt wird.

6. Vorrichtung zum Herstellen von mit einem Aufdruck auf seiner Mantelfläche versehenen Behälter (4), insbesondere einer Aerosoldose aus Aluminium, welcher bevorzugt vor dem Aufdruck als ein im wesentlichen zylindrischer Körper mit einer im wesentlichen zylindrischen Mantelfläche vorliegt, wobei zum Aufbringen einer Folie (11) mit einem Aufdruck/Eindruck auf den Behälter (4) eine Wickelstation (3) vorgesehen und dieser eine Zuführeinrichtung (1) für die Behälter (4) zugeordnet ist und in der Wickelstation (3.1) eine Applikationswalze (24) vorgesehen ist, **dadurch gekennzeichnet, dass** der Applikationswalze (24) zumindest ein Querschneidemesser (30) zugeordnet ist, welches geringfügig über den Umfang der Applikationswalze (24) hervorsteht und beim Vorbeidrehen mit einem Gegenmesser (21.1) zusammenwirkt.

7. Vorrichtung nach Anspruch 6, **dadurch gekennzeichnet, dass** die Zuführeinrichtung aus einem Drehstern (1) besteht, der eine Mehrzahl von Dornen (2) aufweist, auf denen die Behälter (4) aufgesteckt sind, wobei der Drehstern (1) getaktet ist.

8. Vorrichtung nach Anspruch 6 oder 7, **dadurch gekennzeichnet, dass** der Wickelstation (3) eine Aufheizzone (5) vorgeschaltet ist, in der bevorzugt die Dorne (2) aufheizbar sind.

9. Vorrichtung nach einem der Ansprüche 6 bis 8, **dadurch gekennzeichnet, dass** in der Wickelstation (3) eine Walze oder Druckrolle (6) vorgesehen ist, welche zum Aufbringen der Folie (11) auf dem Mantel des Behälters (4) abrollt.

10. Vorrichtung nach Anspruch 9, **dadurch gekennzeichnet, dass** der Druckrolle (6) ein Walzenpaar (8,9) vorgeschaltet ist, zwischen dessen Walzen die Folie (11) zur Wickelstation (3) geführt ist.

11. Vorrichtung nach wenigstens einem der Ansprüche 6 bis 10, **dadurch gekennzeichnet, dass** die Applikationswalze als Vakuumwalze (24) ausgebildet und in ihrem Inneren in ein Vakuumsegment (27) und ein Segment (28) mit Normaldruck aufgeteilt ist.

12. Vorrichtung nach Anspruch 11, **dadurch gekennzeichnet, dass** die Applikationswalze (24) als Expansionswalze ausgebildet ist.

13. Vorrichtung nach wenigstens einem der Ansprüche 6 bis 12, **dadurch gekennzeichnet, dass** der Wickelstation (3) ein Markenleser (19) und eine Bahnkantenregelung (14) vorgeschaltet sind.

## Claims

1. Method of producing a container (4), more especially an aerosol can formed from aluminium, which container is provided with an imprint on its surface and preferably exists as a substantially cylindrical body with a substantially cylindrical surface before the imprint, a foil (11) being printed with raised portions, or indentations being introduced into said foil, and a portion of this foil then being applied by an application roller (24) to the surface of the container (4), **characterised in that** the portion is cut-off from the foil on the application roller (24) during the rotation of said roller, and it remains on the application roller (24) until being transferred to the container (4).

2. Method according to claim 1, **characterised in that** a foil (11), having a thickness of from 0.012 mm to 0.020 mm, is used.

3. Method according to claim 1 or 2, **characterised in that** the raised portions on the foil are produced by photogravure printing, offset printing, flexographic printing, digital printing or screen printing.

4. Method according to one of claims 1 to 3, **characterised in that** the foil is coated on its rear side facing the surface of the container, the coating on the rear side of the foil (11) being formed from a lacquer, more especially from a hot-setting lacquer, a hot-melt adhesive lacquer, a thermo-adhesive lacquer, a thermocomposite lacquer or a thermolaminating lacquer.

5. Method according to at least one of claims 1 to 4, **characterised in that** the container (4) is heated to a temperature of between 120° and 180° C prior to the foil (11) being applied.

6. Apparatus for producing a container (4), more especially an aerosol can formed from aluminium, which container is provided with an imprint on its surface and preferably exists as a substantially cylindrical body with a substantially cylindrical surface before the imprint, a winding station (3) being provided to apply a foil (11), having an imprint/impression, to the container (4), and a feeding means (1) for feeding the containers (4) being associated with said station, and an application roller (24) being provided in the winding station (3.1), **characterised in that** at least one cross-cutting blade (30) is associated with the application roller (24), which blade protrudes slightly beyond the periphery of the application roller (24) and co-operates with a counterblade (21.1) as it rotates past.

7. Apparatus according to claim 6, **characterised in that** the feeding means comprises a star-type rotating means (1), which includes a plurality of mandrels (2), on which the containers (4) are mounted, the star-type rotating means (1) being timed.

8. Apparatus according to claim 6 or 7, **characterised in that** a heating zone (5) precedes the winding station (3), and the mandrels (2) are preferably heatable in said zone.

9. Apparatus according to one of claims 6 to 8, **characterised in that** a roller or pressure roller (6), which travels along the surface of the container (4) to apply the foil (11), is provided in the winding station (3).

10. Apparatus according to claim 9, **characterised in that** a pair of rollers (8, 9) precede the pressure roller (6), and the foil (11) is guided to the winding station (3) between the rollers of said pair.

11. Apparatus according to at least one of claims 6 to 10, **characterised in that** the application roller is in the form of a vacuum roller (24) and is divided, in its interior, into a vacuum segment (27) and a segment (28) having normal pressure.

12. Apparatus according to claim 11, **characterised in that** the application roller (24) is in the form of an expansion roller.

13. Apparatus according to at least one of claims 6 to 12, **characterised in that** a mark reader (19) and a means (14) for regulating the web edges precede the winding station (3).

## Revendications

1. Procédé de fabrication d'un récipient (4) pourvu d'une impression sur sa surface d'enveloppe, en particulier une bombe aérosol en aluminium qui se présente, avant l'impression, de préférence, sous forme d'un corps sensiblement cylindrique avec une surface d'enveloppe sensiblement cylindrique, des reliefs étant imprimés sur un film (11) ou des creux étant formés dans celui-ci, et un segment de ce film étant alors appliqué, à l'aide d'un cylindre applicateur (24), sur la surface d'enveloppe du récipient (4),
**caractérisé par le fait que**
le segment est découpé du film sur le cylindre applicateur (24) pendant sa rotation et reste sur le cylindre applicateur (24) jusqu'à son transfert sur le récipient (4).

2. Procédé selon la revendication 1, **caractérisé par le fait qu'**il est utilisé un film (11) d'une épaisseur de 0,012 mm à 0,020 mm.

3. Procédé selon la revendication 1 ou 2, **caractérisé par le fait que** les reliefs sur le film sont réalisés par héliogravure, impression offset, flexographie, impression numérique ou sérigraphie.

4. Procédé selon l'une des revendications 1 à 3, **caractérisé par le fait que** le film est revêtu sur sa face arrière orientée vers la surface d'enveloppe du récipient, le revêtement sur la face arrière du film (11) consistant en une laque, en particulier une laque adhésive à chaud, une laque adhésive par fusion, une laque d'adhésion thermique, une laque d'assemblage thermique ou une laque de laminage thermique.

5. Procédé selon au moins l'une des revendications 1 à 4, **caractérisé par le fait que** le récipient (4) est chauffé, avant l'application du film (11), à une température de 120° à 180°C.

6. Dispositif de fabrication d'un récipient (4) pourvu d'une impression sur sa surface d'enveloppe, en particulier une bombe aérosol en aluminium qui se présente, avant l'impression, de préférence, sous forme d'un corps sensiblement cylindrique avec une surface d'enveloppe sensiblement cylindrique, pour l'application d'un film (11) avec une impression en relief / en creux sur le récipient (4) étant prévu un poste de bobinage (3) et à celui-ci étant associé un dispositif d'alimentation (1) des récipients (4) et au poste de bobinage (3.1) étant prévu un cylindre applicateur (24), **caractérisé par le fait qu'**au cylindre applicateur (24) est associée au moins une lame de coupe transversale (30) qui ressort légèrement du pourtour du cylindre applicateur (24) et qui coopère, lors de la rotation, avec une contre-lame (21.1).

7. Dispositif selon la revendication 6, **caractérisé par le fait que** le dispositif d'alimentation consiste en une étoile rotative (1) présentant une pluralité de mandrins (2) sur lesquels sont enfilés les récipients, l'étoile rotative (1) étant cadencée.

8. Dispositif selon la revendication 6 ou 7, **caractérisé par le fait qu'**avant le poste de bobinage (3) est connectée une zone de chauffage (5) dans laquelle peuvent, de préférence, être chauffés les mandrins (2).

9. Dispositif selon l'une des revendications 6 à 8, **caractérisé par le fait qu'**au poste de bobinage (3) est prévu un cylindre ou rouleau presseur (6) qui déroule pour l'application du film (11) sur l'enveloppe du récipient (4).

10. Dispositif selon la revendication 9, **caractérisé par le fait qu'**avant le rouleau presseur (6) est connectée une paire de cylindres (8, 9) entre les cylindres de laquelle le film (11) est amené vers le poste de bobinage (3).

11. Dispositif selon au moins l'une des revendications 6 à 10, **caractérisé par le fait que** le cylindre applicateur est réalisé sous forme d'un cylindre à vide (24) et est subdivisé, intérieurement, en un segment à vide (27) et un segment (28) à pression normale.

12. Dispositif selon la revendication 11, **caractérisé par le fait que** le cylindre applicateur (24) est réalisé sous forme de cylindre de dilatation.

13. Dispositif selon au moins l'une des revendications 6 à 12, **caractérisé par le fait qu'**avant le poste de bobinage (3) sont connectés un lecteur de marque (19) et un dispositif de réglage des bords de bande (14).
